# DEMANDE DE BREVET EUROPEEN

(11) **EP 2 644 235 A1**
(43) Date de publication de la demande: **02.10.2013**
(21) Numéro de dépôt: 12447005.5
(22) Date de dépôt: 26.03.2012
(51) Int. Cl.: A63F 9/12

(54) **Puzzle tridimensionnel, jeu de loisir et jouet éducatif**

(71) Demandeur: Froment, Jacques, 5650 Walcourt (BE); Mattez, Natacha, 5650 Walcourt (BE)
(72) Inventeur: Froment, Jacques, 5650 Walcourt (BE)

(57) **Abrégé**

Puzzle tridimensionnel comprenant une suite de n fragments juxtaposés m₁, ..., mₓ, ..., mₙ [mₓ désignant un fragment de la suite, n désignant un nombre entier au moins égal à 3 et x désignant un nombre entier supérieur à 1 et inférieur à n], dans laquelle le fragment mₓ [3] est emboîté à la fois dans un fragment m₍ₓ₋₁₎ [2] et dans un fragment m₍ₓ₊₁₎ [4], de telle manière que le sens de l'emboîtement du fragment mₓ [3] dans le fragments m₍ₓ₋₁₎ [2] est différent du sens de l'emboîtement dudit fragment mₓ [3] dans le fragment m₍ₓ₊₁₎ [4].

## Description

### Domaine de l'invention

L'invention se rapporte aux puzzles et plus particulièrement aux puzzles tridimensionnels comprenant un assemblage de fragments juxtaposés et emboîtés.

### État de la technique

Les puzzles tridimensionnels sont des casse-têtes ou jeux de patience constitués d'un assemblage de pièces ou fragments qui s'emboîtent les uns dans les autres pour former un objet défini à trois dimensions. Les assemblages de fragments peuvent généralement être démontés et remontés à volonté.

Dans le document CH-675 622, on décrit un puzzle dans lequel les fragments comprennent des tétons qui s'emboîtent dans des évidements correspondants. Pour assurer la cohésion de l'assemblage, les tétons et les évidements sont profilés en queue d'aronde et les tétons sont réalisés en une matière élastique pour permettre leur insertion dans les évidements. Ce type de puzzle nécessite impérativement que les tétons des fragments soient en une matière élastique, ce qui complique la construction des fragments. Le domaine d'application de ce type de puzzle est par ailleurs limité.

Dans le document FR-2 730 171, on décrit un puzzle dans lequel des fragments du puzzle sont superposés et reliés de telle sorte que chaque fragment ait une nervure rectiligne emboîtée dans une rainure correspondante d'un fragment contigu. Le verrouillage de l'assemblage est obtenu au moyen d'une cheville qui traverse l'ensemble des fragments assemblés. Ce type de puzzle est de conception rudimentaire, ce qui limite son utilisation à des puzzles dont le degré de difficulté est peu élevé.

### Résumé de l'invention

L'invention vise à remédier aux inconvénients des puzzles connus décrits plus haut, en fournissant un puzzle tridimensionnel de conception nouvelle, dont le degré de difficulté peut être adapté en fonction des circonstances.

En conséquence, l'invention concerne un puzzle tridimensionnel comprenant un assemblage de fragments juxtaposés et emboîtés, le puzzle se caractérisant en ce que l'assemblage comprend au moins une suite de n fragments m₁, ..., mₓ, ..., mₙ [mₓ désignant un fragment de la suite, n désignant un nombre entier au moins égal à 3 et x désignant un nombre entier supérieur à 1 et inférieur à n), dans laquelle le fragment mₓ est emboîté à la fois dans un fragment m₍ₓ₋₁₎ et dans un fragment m₍ₓ₊₁₎, de telle manière que le sens de l'emboîtement du fragment mₓ dans le fragments m₍ₓ₋₁₎ est différent du sens de l'emboîtement du fragment mₓ dans le fragment m₍ₓ₊₁₎.

### Description détaillée de l'invention

De manière bien connue en soi, le puzzle selon l'invention est formé d'un assemblage de fragments juxtaposés et verrouillés entre eux. Les fragments du puzzle sont des blocs solides tridimensionnels. Bien qu'ils puissent être en une matière élastique, par exemple en caoutchouc, on préfère que les fragments du puzzle soient sensiblement indéformables. La matière constitutive des fragments indéformables n'est pas critique pour la définition de l'invention. Elle peut par exemple être du bois, du métal ou une matière polymérique solide telle que les polychlorures vinyliques (par exemple le polychlorure de vinyle et le polychlorure de vinylidène), les polyoléfines (par exemple le polyéthylène, le polybutylène et le polypropylène) et les polyesters (liste exemplative, non limitative). Le bois est préféré.

La forme et les dimensions des fragments du puzzle selon l'invention ne sont pas critiques pour la définition de l'invention.

Selon l'invention, le puzzle comprend au moins une suite de n fragments juxtaposés, chaque fragment de la suite étant emboîté à la fois dans le fragment qui le précède et dans celui qui le suit.

Dans le présent mémoire, mₓ désigne un fragment de la suite. m₍ₓ₋₁₎ et m₍ₓ₊₁₎ désignent deux fragments de la suite, qui sont situés respectivement de part et d'autre du fragment mₓ. x est un nombre entier qui est au moins égal à 2 et inférieur à n.

Le nombre n de fragments de la suite est au moins égal à 3. Nonobstant cette condition, le nombre n n'est pas critique pour la définition de l'invention et sa valeur optimum dépend de divers paramètres, parmi lesquels figurent notamment la difficulté recherchée dans la conception du puzzle, les dimensions de celui-ci, la forme et les dimensions des fragments et le mode de verrouillage des fragments. La valeur optimum du nombre n doit être déterminée dans chaque cas particulier par l'homme du métier. En pratique, il peut être souhaitable que le nombre n de fragments de la suite soit inférieur à 50, de préférence à 30, les suites de 4 à 25 (de préférence de 6 à 15) fragments convenant bien dans la majorité des cas, lorsque le puzzle est destiné à un jouet éducatif pour enfants (énumération exemplative, non limitative).

Par la suite, le vocable amont désignera le ou chaque fragment m₍ₓ₋ⱼ₎ de la suite (j>=1). De manière similaire, le vocable aval désignera le ou chaque fragment m₍ₓ₊ⱼ₎ de la suite. Tout fragment m₍ₓ₋ⱼ₋₁₎ est situé en amont du fragment m₍ₓ₋ⱼ₎ et tout fragment m₍ₓ₊ⱼ₊₁₎ est situé en aval du fragment m₍ₓ₊ⱼ₎. Conformément à cette définition, le fragment m₁ est le fragment d'amont de la suite et le fragment mₙ est le fragment d'aval de la suite.

Dans la forme la plus élémentaire du puzzle selon l'invention, n=3 et x=2 et la suite comprend trois fragments. En pratique, dans la majorité des cas, n est supérieur à 3.

Le fragment mₓ de la suite précitée est emboîté à la fois dans le fragment m₍ₓ₋₁₎ et dans le fragment m₍ₓ₊₁). Selon l'invention, ces emboîtements sont réalisés de telle manière que le sens de l'emboîtement du fragment mₓ dans le fragment m₍ₓ₋₁₎ est différent du sens de l'emboitement dudit fragment mₓ dans le fragment m₍ₓ₊₁₎.

Dans une forme de réalisation particulière du puzzle selon l'invention, le fragment m₍ₓ₋₁₎ comprend deux gorges rectilignes qui sont sécantes et qui communiquent à l'endroit de leur intersection, le fragment mₓ comprend une nervure et une gorge et le fragment m₍ₓ₊₁₎ comprend une nervure. Les gorges du fragment m₍ₓ₋₁₎, la nervure et la gorge du fragment mₓ et la nervure du fragment m₍ₓ₊₁₎ sont conçues de telle sorte que, lorsque les trois fragments sont juxtaposés et emboîtés,
a. la nervure du fragment mₓ est emboîtée dans une des gorges du fragment in₍ₓ₋₁₎,
b. l'autre gorge du fragment m₍ₓ₋₁₎ est alignée avec la gorge du fragment mₓ et
c. la nervure du fragment m₍ₓ₊₁₎ est emboîtée dans les deux gorges alignées respectives du fragment m₍ₓ₋₁₎ et du fragment mₓ.

Dans cette forme de réalisation particulière du puzzle selon l'invention, les fragments m₍ₓ₋₁₎ et mₓ sont verrouillés par le fragment m₍ₓ₊₁₎ et dès lors inséparables tant que le fragment m₍ₓ₊₁₎ reste en place. Le fragment m₁ de la suite (fragment d'amont de la suite) est verrouillé par les fragments m₂ et m₃. Le verrouillage du fragment mₙ (fragment d'aval de la suite) impose un organe additionnel de verrouillage. On utilise de préférence un organe de verrouillage amovible, par exemple une cheville qui traverse les fragments mₙ et m₍ₙ₋₁₎.

Dans la forme de réalisation particulière qui vient d'être décrite, l'angle entre les deux gorges sécantes du fragment m₍ₓ₋₁₎ n'est pas critique pour la définition de l'invention. Il peut être un angle droit ou un angle aigu. L'angle droit est préféré, les deux gorges étant alors perpendiculaires.

Dans une autre forme de réalisation particulière du puzzle selon l'invention, la suite comprend un fragment m₍ₓ₋₂₎ en amont du fragment m_{(x-1).} Ce fragment m₍ₓ₋₂₎ comprend une paire de gorges sécantes : l'une de ces deux gorges est traversée par la nervure du fragment m₍ₓ₋₁₎ et l'autre gorge est traversée par la nervure du fragment mₓ. De manière similaire, la série peut comprendre un fragment additionnel m₍ₓ₋₃₎, en amont du fragment m₍ₓ₋₂₎, comprenant une paire de gorges sécantes dont l'une est traversée par une nervure du fragment m₍ₓ₋₂₎ et dont l'autre est traversée par la nervure du fragment m₍ₓ₋₁₎. De manière générale, la suite peut comprendre, en amont du fragment m₍ₓ₋₁₎, une série de fragments contigus qui sont associés d'une manière similaire aux fragments m₍ₓ₋₁₎, m₍ₓ₋₂₎ et m₍ₓ₋₃₎.

Dans la forme de réalisation qui vient d'être décrite, on recommande que les gorges du fragment m₍ₓ₋₂₎ et celles du fragment m₍ₓ₋₁₎ soient parallèles deux à deux et que la nervure du fragment mₓ soit parallèle à l'une des deux gorges du fragment m₍ₓ₋₁₎.

Dans le puzzle selon l'invention, les gorges et les nervures présentent avantageusement, en section transversale, un profil en queue d'aronde. Ce profil assure un verrouillage optimum des fragments du puzzle.

Le puzzle selon l'invention peut comprendre une seule suite de fragments telle que définie plus haut. En variante, elle peut comprendre plusieurs suites différentes, associées entre-elles, par exemple en étoile.

Le puzzle selon l'invention trouve une application pour la confection de jeux de loisirs tels que des casse-têtes. On peut également l'utiliser pour la confection de jouets éducatifs pour des enfants.

L'invention concerne dès lors également des jeux de loisir et des jouets éducatifs.

Des particularités et détails de l'invention vont apparaître au cours de la description suivante des figures annexées, qui sont des schémas d'une forme de réalisation particulière de l'invention.

### Brève description des figures

La figure 1 montre, en élévation, un puzzle tridimensionnel conforme à l'invention ;
La figure 2 est une vue en plan du puzzle de la figure 1 ;
La figure 3 montre, en plan, un fragment d'extrémité du puzzle des figures 1 et 2 ;
La figure 4 montre, en élévation, l'assemblage du fragment d'extrémité de la figure 3 avec un deuxième fragment du puzzle ;
La figure 5 montre, en plan, le deuxième fragment de la figure 4 ;
La figure 6 montre, en plan, l'assemblage d'un troisième fragment du puzzle avec les deux fragments de la figure 4 ;
La figure 7 est une vue en élévation du troisième fragment de la figure 6 ;
La figure 8 montre en élévation un quatrième fragment du puzzle, assemblé aux trois fragments de la figure 6 ;
La figure 9 est une vue en plan du quatrième fragment de la figure 8 ;
La figure 10 montre en plan un cinquième fragment du puzzle, faisant suite aux quatre précédents ;
La figure 11 est une vue en élévation du cinquième fragment de la figure 10 ;
La figure 12 montre en élévation, un sixième fragment du puzzle, assemblé aux fragments qui le précèdent ; et
La figure 13 est une vue en plan du sixième fragment de la figure 12.
Les figures ne sont pas dessinées à l'échelle.

Généralement, les mêmes numéros de référence désignent les mêmes éléments.

### Description détaillée de modes de réalisation particuliers

Le puzzle représenté aux figures 1 et 2 est un casse-tête représentant un éléphant. Il est formé d'une suite de 5 fragments 2, 3, 4, 5 et 6 entre deux fragments d'extrémité 1 et 7.

Le fragment 1 d'extrémité représente l'arrière-train de l'animal. Il comprend deux gorges perpendiculaires 9 et 10, communiquant entre-elles.

Le fragment 2 (figures 4 et 5) comprend une nervure 11 dont le profil épouse celui de la gorge 10 du fragment 1, de manière à pouvoir y coulisser. Il présente en outre deux gorges perpendiculaires 12 et 13 communiquant entre-elles. Lorsque la nervure 11 du fragment 2 est emboîtée dans la gorge 10 du fragment 1, sa gorge 13 se trouve dans l'alignement de la gorge 9 du fragment 1.

Le fragment 3 comprend une nervure rectiligne 14 (figures 6 et 7) dont le profil correspond à celui des gorges 9 et 13, de manière qu'elle puisse y coulisser. Il présente en outre deux gorges perpendiculaires 15 et 16 (figures 6 et 7) qui communiquent entre-elles. Lorsque la nervure 14 du fragment 3 est emboîtée dans les gorges 9 et 13 des fragments 1 et 2, elle verrouille l'assemblage des fragments 1 et 2. En outre, la gorge 16 du fragment 3 se trouve alors dans l'alignement de la gorge 12 du fragment 2.

Les figures 8 et 9 montrent le fragment 4 du puzzle. Vu en plan (figure 9) le fragment 4 présente un profil sensiblement identique à celui du fragment 2. Il comprend une nervure rectiligne 17 dont le profil correspond à celui des gorges 12 et 16 des fragments 2 et 3, de manière qu'elle puisse y coulisser. Il présente en outre deux gorges perpendiculaires 18 et 19 qui communiquent entre-elles. Lorsque la nervure 17 du fragment 4 est emboîtée dans les gorges 12 et 16, elle verrouille l'assemblage des fragments 2 et 3. En outre, la gorge 18 du fragment 4 se trouve alors dans l'alignement de la gorge 15 du fragment 3.

Le fragment 5 du puzzle est semblable au fragment 3. Visible aux figures 2, 10 et 11, il comprend une nervure rectiligne 20, dont le profil correspond à celui des gorges 15 et 18 des fragments 3 et 4, de manière qu'elle puisse y coulisser. Il présente en outre deux gorges perpendiculaires 21 et 22 qui communiquent entre-elles. Lorsque la nervure 14 du fragment 3 est emboîtée dans les gorges 15 et 18 des fragments 3 et 4, elle verrouille l'assemblage des fragments 3 et 4. En outre, la gorge 22 du fragment 5 se trouve alors dans l'alignement de la gorge 19 du fragment 4.

Le fragment 6 (figures 12 et 13) comprend une nervure 23 dont le profil épouse sensiblement celui des gorges 19 et 22 des fragments 4 et 5. La nervure 23 du fragment 6 peut ainsi coulisser librement dans les gorges 19 et 22 alignées, pour verrouiller les fragments 4 et 5. Le fragment 6 présente en outre une gorge 24 qui peut être positionnée dans l'alignement de la gorge 21 de l'élément 5, lorsque la nervure 23 est engagée dans les gorges 19 et 22.

Le fragment 7 forme l'extrémité d'aval de la suite de fragments. Il sert à verrouiller les fragments 5 et 6. Il comprend (figure 14) une nervure 25 dont le profil épouse celui des gorges 22 et 24 des fragments 5 et 6, de sorte qu'elle peut y coulisser librement lorsque ces gorges 22 et 24 sont alignées. Le verrouillage du fragment 7 dans les gorges alignées 22 et 24 est obtenu au moyen d'une cheville 8 (figure 1) traversant à la fois le fragment 7 et le fragment 6.

Dans l'exemple qui précède, le puzzle comprend une suite de cinq fragments entre deux fragments d'extrémité. On comprend sans peine, à la lecture de cet exemple et à la vue des figures qui y sont associées, que la suite de fragments aurait pu comprendre un nombre de fragments supérieur à 5 et qu'il n'y a, en principe, pas de limite supérieure à ce nombre.

Les fragments du puzzle des figures 1 à 13 est avantageusement en bois, par exemple en hêtre, bien qu'une autre espèce de bois puisse également convenir.

Pour fabriquer les sept fragments du puzzle, on a d'abord découpé une pièce de bois unique, ayant la forme de l'éléphant. Cette pièce de bois a été fabriquée par tout moyen connu adéquat, par exemple par découpe au moyen d'une défonceuse.

Dans la pièce de bois ainsi obtenue, on a ensuite découpé le fragment 7, délimitant par la même occasion la gorge 24.

On a ensuite fait pivoter la pièce de bois de 90 degrés autour de son axe longitudinal et on y a découpé le fragment 6, ce qui a conduit à la formation de la gorge 22.

On a poursuivi de manière similaire, pour découper successivement les fragments 5, puis 4, 3 et 2. La découpe de chaque fragment a été précédée d'une rotation de la pièce de bois de 90 degrés autour de son axe longitudinal.

Dans le cas où on fait usage d'une matière polymérique pour fabriquer le puzzle, les fragments de celui-ci peuvent être fabriqués séparément par moulage. En variante, on peut opérer comme décrit plus haut dans le cas d'un puzzle en bois : on moule d'abord une pièce unique ayant le profil de l'éléphant et on y découpe ensuite successivement les sept fragments de la manière exposée plus haut.

Dans la description qui précède, les fragments 1 à 7 forment une suite sensiblement horizontale. Dans une variante, non représentée, on peut fixer à la face supérieure du fragment 5 (ou d'un autre fragment) une suite verticale de fragments conformes à l'invention, représentant un personnage (par exemple un cornac) ou une charge quelconque.

## Revendications

1. Puzzle tridimensionnel comprenant un assemblage de fragments juxtaposés et emboîtés, **caractérisé en ce que** l'assemblage comprend au moins une suite de n fragments m₁, ..., mₓ, ..., mₙ [mₓ désignant un fragment de la suite, n désignant un nombre entier au moins égal à 3 et x désignant un nombre entier supérieur à 1 et inférieur à n), dans laquelle le fragment mₓ [3] est emboîté à la fois dans un fragment m₍ₓ₋₁₎ [2] et dans un fragment m₍ₓ₊₁₎ [4], de telle manière que le sens de l'emboîtement du fragment mₓ [3] dans le fragments m₍ₓ₋₁₎ [2] est différent du sens de l'emboîtement dudit fragment mₓ [3] dans le fragment m₍ₓ₊₁₎ [4].

2. Puzzle selon la revendication 1, **caractérisé en ce que** le fragment m₍ₓ₋₁₎ [2] comprend deux gorges rectilignes [12 ; 13] qui sont sécantes et communiquent à leur intersection et **en ce que** les fragments mₓ [3] et m₍ₓ₊₁₎ [4] comprennent chacun une nervure de telle sorte que
a.la nervure [14] du fragment mₓ [3] est emboîtée dans une des gorges [13] du fragment m₍ₓ₋₁₎ [2] ;
b.l'autre gorge [12] du fragment m₍ₓ₋₁₎ [2] est alignée avec une gorge [16] du fragment mₓ [3] ; et
c. la nervure [17] du fragment m₍ₓ₊₁₎ [4] est emboîtée dans les deux gorges alignées respectives [12, 16] du fragment m(ₓ₋₁₎ [2] et du fragment mₓ [3].

3. Puzzle selon la revendication 2, **caractérisé en ce que** les deux gorges sécantes [12, 13] du fragment m₍ₓ₋₁₎ [2] sont perpendiculaires.

4. Puzzle selon la revendication 2, **caractérisé en ce que** le fragment mₙ [7] est solidarisé au fragment m₍ₙ₋₁₎ [6] qui le précède, par un moyen amovible.

5. Puzzle selon la revendication 4, **caractérisé en ce que** le moyen amovible comprend une cheville [8] qui traverse les deux fragments mₙ [7] et m₍ₙ₋₁₎ [6].

6. Puzzle selon l'une quelconque des revendications 2 à 5, **caractérisé en ce que** la suite de fragments comprend un fragment m₍ₓ₋₂₎ [1] en amont du fragment m₍ₓ₋₁₎ [2] et juxtaposé à celui-ci, ledit fragment m₍ₓ₋₂₎ [1] comprenant une paire de gorges sécantes [9, 10], dont l'une [10] est traversée par une nervure [11] du fragment m₍ₓ₋₁₎ [2] et dont l'autre [9] est traversée par la nervure [14] du fragment mₓ[3].

7. Puzzle selon la revendication 6, **caractérisé en ce que** les gorges [9, 10] du fragment m₍ₓ₋₂₎ [1] et celles [12, 13] du fragment m₍ₓ₋₁₎ [2] sont parallèles deux à deux et **en ce que** la nervure [14] du fragment mₓ [3] est parallèle à l'une [13] des gorges du fragment m₍ₓ₋₁₎ [2].

8. Puzzle selon l'une quelconque des revendications 2 à 7, **caractérisé en ce que** les gorges et les nervures des fragments de la suite présentent une section transversale en queue d'aronde.

9. Puzzle selon l'une quelconque des revendications 1 à 8, **caractérisé en ce que** les fragments de la suite sont alignés.

10. Puzzle selon la revendication 9, **caractérisé en ce que** les nervures et les gorges des fragments de la suite sont sensiblement perpendiculaires à l'alignement des fragments.

11. Puzzle selon la revendication 10, **caractérisé en ce que** la suite comprend au moins six fragments.

12. Puzzle selon la revendication 11, **caractérisé en ce que** la suite comprend de 6 à 15 fragments.

13. Puzzle selon l'une quelconque des revendications 1 à 12, **caractérisé en ce qu'**il est en bois.

14. Jeu de loisir, comprenant un puzzle selon l'une quelconque des revendications 1 à 13.

15. Jouet éducatif, comprenant un puzzle conforme à l'une quelconque des revendications 1 à 13.
